# EUROPÄISCHE PATENTSCHRIFT

(11) **EP 3 287 034 B1**
(45) Veröffentlichungstag und Bekanntmachung des Hinweises auf die Patenterteilung: **10.07.2019**
(21) Anmeldenummer: 17187736.8
(22) Anmeldetag: 24.08.2017
(51) Int. Cl.: A44C 5/20, A41F 1/00, A44C 5/18

(54) **ARMBAND- ODER KETTENSCHLIESSE**
WRISTBAND OR CHAIN CLASP
FERMOIR POUR BRACELET OU CHAÎNE

(30) Priorität: 24.08.2016 DE 202016104637 U
(43) Veröffentlichungstag der Anmeldung: 28.02.2018
(73) Patentinhaber: Müller, Kilian, 50670 Köln (DE)
(72) Erfinder: Müller, Kilian, 50670 Köln (DE)
(74) Vertreter: Bungartz Christophersen Partnerschaft mbB Patentanwälte

(56) Entgegenhaltungen:
- WO-A1-2007/112530
- WO-A1-2008/073133
- CN-A- 105 455 328
- US-A1- 2014 053 374

## Beschreibung

Die Erfindung betrifft eine Armband- oder Kettenschließe für als Armband oder Kette verwendete seilartige Bänder nach dem Oberbegriff des Anspruch 1. Derartige Schließen weisen ein erstes Verschlussteil zur Aufnahme eines ersten Endes des seilartigen Bandes und ein mit dem ersten Verschlussteil, über eine kraftschlüssige, magnetische gebildete Verbindung, zusammenwirkendes zweites Verschlussteil zur Aufnahme eines zweiten Endes des seilartigen Bandes auf.

Aus der WO 2008/073133 A1 ist eine Schließe gemäß dem Oberbegriff des Anspruchs 1 bekannt, die Verschlussmittel aufweist, von denen eines als einschraubbares Element ausgebildet ist, das in eine Hülse des gegenüberliegenden Verschlussmittels einschraubbar ist. Dieses gegenüberliegende Verschlussmittel weist einen Einsatz auf, der bei geschlossener Schließe mit einer Ringöse zum Einhaken eines Kettenglieder aufweisenden Armband aus der Hülse des gegenüberliegenden Verschlussmittels herausragt. Zur Vorfixierung kann dieser Einsatz magnetisch ausgebildet sein. Eine formschlüssig und magnetisch wirkende Schließe mit endseitigen Ringösen offenbart ebenfalls die Druckschrift CN 105455328 A.

Diese bekannten Schließen bieten zwar einen grundsätzlich angenehm zu tragenden, in sich kompakten Verschluss. Die vorgesehenen Ringösen sind aber nur sehr eingeschränkt für dickere seilartige Bänder nutzbar und der Verschluss kann mit Blick auf den gewünschten Einsatz für seilartige Bänder, die als Armband oder Ketten eingesetzt werden sollen, sowohl optisch als auch hinsichtlich seiner Handhabung erheblich verbessert werden.

Aus der DE 37 36 254 A1 und der DE 20 2015 100 249 U1 sind Schmuckschließen mit zwei Verschlussteilen bekannt, bei denen die Verschlusswirkung durch eine Kombination aus Magnetkraft und mechanischer Verriegelung erreicht wird. Diese Schließen sind jedoch unter ästhetischen und hygienischen Gesichtspunkten wenig ansprechend und bieten nur einen eingeschränkten Tragekomfort. Insbesondere sind die auch im geschlossenen Zustand nach außen gerichteten und den ästhetischen Gesamteindruck prägenden Oberflächen nicht in sich geschlossen, so dass Schmutz und Schweiß leicht in den Bereich der Schließe eindringen kann. Die sich in der äußeren Oberfläche bildenden Kanten können den Tragekomfort nachteilig beeinflussen. Hinzu kommt, dass die Schließen verhältnismäßig aufwendig zu fertigen sind.

Ein rein magnetischer Verschluss für Schmuckwaren ist aus der US 2014/0053374 A1 bekannt. Eine ausschließlich schraubbare Schließe wiederum zeigt die WO 2007/112530 A1.

Es ist Aufgabe der Erfindung, die Ergonomie und den Tragekomfort von Armband- oder Kettenschließen zu verbessern, dabei ihre Schließsicherheit mit Blick auf die gewünschte Verwendung bei seilartigen Bändern zu erhöhen und ihre Fertigung zu erleichtern. Die Schließe soll außerdem auch in hygienischer Hinsicht gut zu tragen sein.

Eine Armband- oder Kettenschließe für als Armband oder Kette verwendete seilartige Bänder, weist ein erstes Verschlussteil zur Aufnahme eines ersten Endes des seilartigen Bandes und ein mit dem ersten Verschlussteil über eine kraftschlüssige magnetische Verbindung zusammenwirkendes zweites Verschlussteil zur Aufnahme eines zweiten Endes des seilartigen Bandes auf. Das erste Verschlussteil ist mehrteilig mit einer Innenhülse und einer Außenhülse ausgeführt , wobei die Außenhülse über die Innenhülse geschoben werden kann und die Innenhülse und die Außenhülse zueinander drehbeweglich und/oder axial schiebebeweglich angeordnet sind. Das erste Verschlussteil und das zweite Verschlussteil weisen zusätzlich zur magnetischen Verbindung formschlüssig korrespondierende Eingriffsglieder auf, wobei bei geschlossener Schließe die formschlüssig korrespondierenden Eingriffsglieder ineinandergreifen.

Zur Lösung der Aufgabe ist gemäß den Merkmalen des Anspruchs 1 vorgesehen, dass das erste Verschlussteil zur Aufnahme eines ersten Endes des seilartigen Bandes an der bei geschlossener Schließe dem zweiten Verschlussteil abgewandten Seite mittels der Innenhülse einen einseitig offenen Hohlkörper mit einer von der Innenhülse gebildeten Aufnahme zum Einschieben des ersten Endes des seilartigen Bandes in Form eines Taus oder Lederbandes sowie zur Fixierung des ersten Endes am ersten Verschlussteil über eine erste Verbindung bildet, und das zweite Verschlussteil an der bei geschlossener Schließe dem ersten Verschlussteil abgewandten Seite zur Aufnahme eines zweiten Endes des seilartigen Bandes einen einseitig offenen Hohlkörper mit einer Aufnahme zum Einschieben des zweiten Endes des seilartigen Bandes in Form eines Taus oder Lederbandes sowie zur Fixierung des zweiten Endes am zweiten Verschlussteil über eine zweite Verbindung bildet, und dass bei vollständig geschlossener Schließe die innerhalb der Außenhülse drehbewegliche Innenhülse infolge der magnetischen Verbindung gegen das zweite Verschlussteil angestellt ist.

Im Folgenden wird die Armband- oder Kettenschließe vereinfacht als Schließe bezeichnet. Derartige Schließen können bevorzugt für Armbänder aus (Segel)-Tauwerk oder Lederbändern verwendet werden. Mit dem Begriff "seilartiges Band" sind mit wenigstens einem der Begriffe Seil, Band, Schnur, Tau, etc. umschreibbare längliche und hinreichend in sich flexible Gebilde gemeint, die sich zur Verwendung als Armband oder als Hals- bzw. Fußkette grundsätzlich eignen und Eigenschaften derart aufweisen, dass sie mit ihren Enden sinnvoll mit den Verschlussteilen der Schließe in der der nachfolgend beschriebenen Weise zusammenwirken können, insbesondere in geeigneter Weise in den Verschlussteilen der Schließe drehfest fixiert werden können.

Durch die magnetische Verbindung wird das Armband oder die Kette dadurch geschlossen, dass zunächst die magnetische Innenhülse des ersten Verschlussteils an das zweite Verschlussteil angenähert und an diesem ausgerichtet wird. Dies hat den Vorteil, dass die formschlüssige Verbindung der Schließe ohne ein ergonomisch ungünstiges Zusammenhalten der beiden Verschlussteile erfolgen kann. Die kraftschlüssig an das korrespondierende Gegenstück angesetzte Innenhülse dient dann der Außenhülse als Führung, was das Schließen der Schließe, also das Verbinden der Außenhülse des ersten Verschlussteils mit dem zweiten Verschlussteil besonders einfach macht.

Die zweiteilige Ausführung des ersten Verschlussteils, insbesondere also die Trennung von Innenhülse und Außenhülse, hat weiterhin den Vorteil, dass beim Schließen der formschlüssigen Verbindung ein Verdrehen des Armbandes oder der Kette vermieden wird. Auf diese Weise wird die Verschlussergonomie verbessert, der Tragekomfort erhöht und ein optisch ansprechendes Erscheinungsbild erreicht. Eine Erhöhung der Schließkraft wird über die formschlüssige Verbindung zwischen Außenhülse des ersten Verschlussteils und zweiten Verschlussteil erreicht.

In einer vorteilhaften Ausgestaltung der Erfindung weist das erste Verschlussteil oder das zweite Verschlussteil einen ersten Magneten und das jeweils andere Verschlussteil einen zweiten Magneten auf oder ist zumindest teilweise aus magnetisierbarem Werkstoff ausgeführt. Die kraftschlüssige Verbindung wird dabei über den ersten Magneten und den zweiten Magneten oder den magnetisierbaren Werkstoff gebildet. Unter dem Begriff Magneten sind insbesondere Permanentmagneten zu verstehen. Bevorzugt werden Neodym-Magnete eingesetzt.

Der Einsatz von zwei separaten Magneten bietet auf der einen Seite den Vorteil, beide Verschlussteile aus nicht magnetisierbaren Werkstoffen, insbesondere aus Edelstahl, bei gleichzeitig hoher magnetischer Haltekraft ausführen zu können. Auf der anderen Seite ermöglicht die Kombination aus einem Magneten und einem magnetisierbaren Werkstoff zumindest ein Verschlussteil konstruktiv frei, ohne den Bauraum für den Gegenmagneten berücksichtigen zu müssen, zu gestalten. In einer besonders bevorzugten Ausführungsform sind die formschlüssig korrespondierenden Eingriffsglieder als Innen- und Außengewinde ausgeführt. Insbesondere weist das erste Verschlussteil an der Außenhülse ein Innengewinde und das zweite Verschlussteil ein dazu korrespondierendes Außengewinde auf. Alternativ weist das erste Verschlussteil ein Außengewinde und das zweite Verschlussteil ein dazu korrespondierendes Innengewinde auf.

Ein derartiger Schraubverschluss hat den Vorteil eine axial und radial spielfreie, besonders stabile Verbindung zu realisieren. Weiterhin lässt sich die Passung der beiden Verschlussteile zueinander besonders einfach abstimmen, so dass im geschlossenen Zustand der Schließe eine Spaltbildung zwischen dem ersten und dem zweiten Verschlussteil vermieden wird. Dies ermöglicht es, eine optisch besonders ansprechende Schließe mit äußerlich durchgängiger Oberfläche zu realisieren.

Bevorzugt weisen die Innenhülse und die Außenhülse des bevorzugt zweiteiligen ersten Verschlussteils derart miteinander korrespondierende Rückhaltekanten auf, dass bei geschlossener Schließe die Innenhülse bei einer Zugbelastung entgegen der Schließrichtung von der Außenhülse zurückgehalten wird. Insbesondere ist an der dem zweiten Verschlussteil zugewandten Seite der Innenhülse eine bevorzugt umlaufende, außenliegende und gegen die Schließrichtung wirkende Rückhaltekante vorgesehen. Die Außenhülse weist bevorzugt einen Durchgang mit einem kleineren Innenmaß und einem größeren Innenmaß auf, um an der Außenhülse eine innenliegende Rückhaltekante zu bilden. Die zur außenliegenden Rückhaltekante der Innenhülse korrespondierende innenliegende Rückhaltekante der Außenhülse wird, in Schließrichtung gesehen, am Übergang vom kleineren Innenmaß zum größeren Innenmaß innerhalb des Durchgangs gebildet. Bei den Innenmaßen handelt es sich bevorzugt um den Innendurchmesser.

Auf diese Weise wird die zueinander drehbewegliche und/oder axial schiebebewegliche Anordnung der Außenhülse zur Innenhülse erreicht und gleichzeitig die Innenhülse axial zur Außenhülse gegen ein Herausziehen entgegen der Schließrichtung der Schließe gesichert.

Um ein optisch ansprechendes Erscheinungsbild der Schließe zu erreichen, ist die Länge der Innenhülse des zweiteilig ausgeführten Verschlussteils bevorzugt derart auf die Länge der Außenhülse abgestimmt, dass die Innenhülse bei geschlossener Schließe vollständig von der Außenhülse bedeckt ist, also endseitig nicht aus der Außenhülse hervorsteht.

Vorteilhaft für das äußere Erscheinungsbild der Schließe ist es, dass der erste Magnet und der zweite Magnet bei geöffneter Schließe und bei in die Verschlussteile der Schließe eingesetzten Enden des seilartigen Bandes, nach außen nicht sichtbar verkapselt sind. So bildet die den Magneten umgebende Mantelfläche der Verschlussteile, insbesondere die Mantelfläche der Innenhülse und die des zweiten Verschlussteils, eine in sich geschlossene Oberfläche. Eine Fuge zwischen Magnet und Verschlussteiloberfläche oder ein Materialwechsel ist nicht sichtbar. Vorzugsweise wird der erste oder der zweite Magnet von der Innenhülse aufgenommen.

In einer besonders bevorzugten Ausführungsform der Erfindung weisen das erste Verschlussteil und das zweite Verschlussteil Anlageflächen auf, die bei geschlossener Schließe unmittelbar in Kontakt miteinander kommen, bevor die einander zugewandten korrespondierenden Rückhaltekanten der Innenhülse und der Außenhülse sich berühren. Das zweiteilige erste Verschlussteil ist dabei derart auf das zweite Verschlussteil abgestimmt, dass bei geschlossener Schließe das Spiel zwischen den Rückhaltekanten der Innenhülse und der Außenhülse weitgehend minimiert ist. Die axiale Beweglichkeit der Innenhülse gegenüber der Außenhülse beträgt bei geschlossener Schließe zwischen 0,25 mm bis 0,75 mm, bevorzugt zwischen 0,45 mm und 0,55 mm.

Daran vorteilhaft ist, dass die formschlüssige Verbindung der Schließe immer vollständig geschlossen wird und sich infolge des In-Kontakt-Kommens der Anlageflächen somit kein Spalt zwischen dem ersten und zweiten Verschlussteil bildet. Gleichzeitig ist gewährleistet, dass auch bei vollständig geschlossener Schließe die Innenhülse innerhalb der Außenhülse drehbeweglich bleibt. Zudem bleibt die Innenhülse aber infolge der kraftschlüssigen magnetischen Verbindung gegen das zweite Verschlussteil angestellt, so dass nicht der Eindruck entstehen kann, dass die Innenhülse innerhalb der Außenhülse "wackelt".

Die Innenhülse kann demnach auch bei vollständig geschlossener Schließe (fest geschlossenes Gewinde bzw. bei voll in Eingriff gebrachten befindlichen formschlüssigen Eingriffsgliedern) nach wie vor drehbar in der Außenhülse aufgenommen sein. Dies stellt zum einen sicher, dass beide Verschlussteile nahtlos in Anlage kommen können, ohne dass die Innenhülse das spaltfreie In-Anlage-Kommen der Außenhülsen verhindern würde. Gleichzeitig kann weder das seilartige Band durch Drehen an der Außenhülse oder an der Schließe in sich verdreht werden, noch kann eine auf das Band ausgeübte Kraft bzw. ein hierauf ausgeübtes Drehmoment zu einem ungewollten Lösen der formschlüssig ineinandergreifenden Eingriffsglieder, insbesondere einem ungewollten Lösen des Gewindes führen. Das seilartige Band und die Schließe sind rotatorisch über die Drehbarkeit der Innenhülse voneinander entkoppelt, und zwar auch dann, wenn das seilartige Band in der Innenhülse und dem zweiten Verschlussteil drehfest fixiert, insbesondere verklebt, verklemmt oder verquetscht ist. Dies ist insbesondere von Bedeutung, weil die als seilartige Bänder bevorzugt eingesetzten Lederbänder oder Taue relativ verwindungssteif sind und die Gefahr besteht, dass - anders als bei der Verwendung von beispielsweise Gliederketten, die von sich aus leicht und ohne Widerstand in sich verdrehbar sind - Dreh- bzw. Lösemomente leicht auf die Schließe übertragen.

Eine besonders einfach zu fertigende Schließe wird durch eine weitere bevorzugte Ausführungsform der Erfindung erreicht, bei der zumindest der äußere Teil des ersten und/oder des zweiten Verschlussteils eine zylindrische Grundform bilden. Das jeweilige Verschlussteil kann so vollständig als Drehteil ausgeführt sein, ohne dass es während der Fertigung eines Werkzeugwechsels bedarf.

Bei geschlossener Schließe lässt sich auf diese Weise bei einer Ausführung mit jeweils gleich großem Außendurchmesser beider Verschlussteile ein ebener Übergang der beiden Verschlussteile realisieren. Neben einem positiven Erscheinungsbild bietet eine solche Ausgestaltung der Erfindung einen kantenfreien Übergang, wodurch beispielsweise ein Verhaken bzw. Hängenbleiben mit der Kleidung vermieden werden kann.

Weiterhin bevorzugt bildet ein Armband oder eine Kette mit einer Schließe mit zylindrischer Grundform die Erfindung, bei der das erste Verschlussteil an der dem zweiten Verschlussteil abgewandten Seite mittels der Innenhülse einen einseitig offenen Hohlkörper mit einer Aufnahme bildet, in die das erste Ende des seilartigen Bandes eingeschoben und über eine erste Verbindung am ersten Verschlussteil fixiert ist.

In vorteilhafter Weise bildet ein Armband oder eine Kette mit einer Schließe mit zylindrischer Grundform die Erfindung, bei der das zweite Verschlussteil an der dem ersten Verschlussteil abgewandten Seite als einseitig offener Hohlkörper eine Aufnahme bildet, in die das zweite Ende des seilartigen Bandes eingeschoben und über eine zweite Verbindung am zweiten Verschlussteil fixiert ist.

In vorteilhafter Ausführungsform können die zuvor beschriebenen Verbindungen zwischen dem ersten und/oder zweiten Verschlussteil und dem seilartigen Band als Klebeverbindung und/oder Quetschverbindung ausgebildet sein.
Nachfolgend wird die Erfindung unter Bezugnahme auf die anliegenden Zeichnungen anhand bevorzugter Ausführungsbeispiele exemplarisch erläutert, wobei die nachfolgend dargestellten Merkmale sowohl jeweils einzeln als auch in Kombination einen Aspekt der Erfindung darstellen können. Es zeigen:
- Fig. 1-1: ein Armband mit einer ein erstes Verschlussteil und ein zweites Verschlussteil aufweisenden Schließe in einer perspektivischen Ansicht,
- Fig. 1-2: die Schließe aus Figur 1-1 in einer Explosionsdarstellung aus zwei verschiedenen Blickwinkeln,
- Fig. 2-1: eine Innenhülse des ersten Verschlussteils der Schließe in einer Seitenansicht,
- Fig. 2-2: die Innenhülse der Schließe aus Fig. 2-1 in einer Draufsicht,
- Fig. 2-3: die Innenhülse aus Fig. 2-1 in einer perspektivischen Ansicht,
- Fig. 3-1: eine Außenhülse des ersten Verschlussteils der Schließe in einer Seitenansicht,
- Fig. 3-2: die Außenhülse der Schließe aus Fig. 3-1 in einer Draufsicht,
- Fig. 3-3: die Außenhülse aus Fig. 3-1 in einer perspektivischen Ansicht,
- Fig. 4: das die Innenhülse und die Außenhülse umfassende erste Verschlussteil der Schließe in einer Seitenansicht,
- Fig. 5-1: das zweite Verschlussteil der Schließe in einer Seitenansicht,
- Fig. 5-2: das zweite Verschlussteil aus Fig. 5-1 in einer Draufsicht,
- Fig. 5-3: das zweite Verschlussteil aus Fig. 5-1 in einer perspektivischen Ansicht,
- Fig. 6: das erste Verschlussteil und das zweite Verschlussteil der Schließe in einer Seitenansicht.

In Figur 1-1 ist ein Armband 1 mit geöffneter Schließe 2 gemäß einer Ausführungsform der Erfindung in einer perspektivischen Darstellung gezeigt. Das dargestellte Armband 1 umfasst ein seilartiges Band 4, dessen eines Ende mit einem ersten Verschlussteil 8 und dessen anderes Ende mit einem zweiten Verschlussteil 30 der Schließe 2 verbunden ist.

Figur 1-2 zeigt die Schließe 2 aus Figur 1-1 unter Weglassung des seilartigen Bandes 4 in einer Explosionsdarstellung zur Verdeutlichung des Grundaufbaus der Schließe 2 mit einem aus Innenhülse 10 und Außenhülse 20 bestehenden ersten Verschlussteil 8 und einem zweiten Verschlussteil 30.

Figur 2-1 zeigt die Innenhülse 10 des zweiteiligen ersten Verschlussteils 8 in einer Seitenansicht. Die Innenhülse 10 wird durch einen zylindrischen Körper mit einem Außendurchmesser D2 und einer Länge L1 gebildet und schließt an der einen Seite mit einem zylindrischen Endstück mit einer Höhe H1 und einem Außendurchmesser D3 > D2 ab. Durch den größeren Durchmesser D3 des Endstücks der Innenhülse 10 wird zwischen dem Abschnitt der Innenhülse 10 mit dem Außendurchmesser D2 und dem Endstück am Durchmessersprung eine außenliegende Rückhaltekante 16 gebildet. Die Innenhülse 10 weist weiterhin eine durch eine nicht durchgängige Bohrung mit einem Innendurchmesser D1 gebildete Aufnahme 14 auf. An dem dem Endstück der Innenhülse 10 zugewandten Ende der Aufnahme 14 wird ein erster Magnet 12 angeordnet und befestigt. Die Befestigung des ersten Magneten 12 erfolgt dabei beispielsweise durch Kleben oder Klemmen bzw. Einpressen. Weiterhin dient die Aufnahme 14 als Aufnahme des in Figur 1-1 gezeigten seilartigen Bandes 4. Eine Draufsicht auf die Innenhülse 10 zeigt Figur 2-2, eine perspektivische Ansicht der Innenhülse 10 illustriert Figur 2-3.

Die Außenhülse 20 des zweiteiligen ersten Verschlussteils 8 ist in Figur 3-1 in einer Seitenansicht abgebildet. Die Außenhülse 20 weist einen Durchgang bzw. eine durchgängige, gestufte Bohrung mit einem sich über die Länge L2 erstreckenden kleineren Innendurchmesser D4 und mit einem sich über die Länge L3 erstreckenden größeren Innendurchmesser D5 auf. Durch die zwei Innendurchmesser D4, D5 der Außenhülse 20 wird an deren Übergang innerhalb der Außenhülse 20 eine innenliegende Rückhaltekante 24 gebildet. Auf der Seite des größeren Innendurchmessers D5 weist die Außenhülse 20 ein Innengewinde 26 auf. Die Außenseite der Außenhülse 20 wird durch eine zylindrische Grundform mit einem Außendurchmesser D6 gebildet. Der äußere Querschnitt weist am dem Gewinde abgewandten Ende eine sich bevorzugt vom Außendurchmesser D6 bis zum Innendurchmesser D4 erstreckende Verjüngung 22 auf, die für einen optisch gefälligen Übergang zum seilartigen Band 4 sorgt. Die Außenhülse 20 wird in Figur 3-2 in einer Draufsicht und in Figur 3-3 in einer perspektivischen Ansicht dargestellt.

Die Figur 4 zeigt das mehrteilige erste Verschlussteil 8, welches durch ein Einschieben der Innenhülse 10 in die Außenhülse 20 gebildet wird. In der dargestellten Ausführungsform ist der Außendurchmesser D2 der Innenhülse 10 geringfügig kleiner als der kleinere Innendurchmesser D4 der Außenhülse 20 und der Außendurchmesser D3 des Endstücks der Innenhülse 10 geringfügig kleiner als der größere Innendurchmesser D5 der Außenhülse 20, aber größer als der kleinere Innendurchmesser D4 der Außenhülse 20. Auf diese Weise wird die in die Außenhülse 20 eingeschobene Innenhülse 10, mit der außenliegenden Rückhaltekante 16 bei einer Zugbelastung entgegen der Schließrichtung der Schließe 2 von der innenliegenden Rückhaltekante 24 der Außenhülse 20 zurückgehalten. Die Länge L1 der Innenhülse 10 ist dabei derart kürzer als die Länge L2 der Außenhülse 20, dass die Innenhülse 10 von der Außenhülse 20 im eingeschobenen Zustand vollständig verdeckt ist, also endseitig nicht übersteht.

Das zweite Verschlussteil 30 der Schließe 2 zeigt die Figur 5-1 in einer Schnittansicht. Zur Klarstellung der Lage des zeichnerischen Schnittes der Figur 5-1 ist in Figur 5-2 eine Draufsicht auf das zweite Verschlussteil 30 mit eingezeichneter Schnittlinie C-C eingefügt. An einem Ende weist das zweite Verschlussteil 30 ein Außengewinde 34 auf. Auf der dem Außengewinde 34 abgewandten Seite bildet eine nicht durchgängige Bohrung mit dem Innendurchmesser D7 einen eine Aufnahme 36 bildenden einseitig offenen Hohlraum. In der dargestellten Ausführungsform wird ein zweiter Magnet 40 in die Aufnahme 36 eingesetzt und befestigt, beispielsweise durch Klemmen bzw. Einpressen oder Einkleben. Anschließend wird das zweite Ende des in Figur 1 dargestellten seilartigen Bandes 4 in die Aufnahme 36 eingeschoben und befestigt.

Die Außenseite des zweiten Verschlussteils 30 wird durch eine zylindrische Grundform mit einem Außendurchmesser D8 gebildet. Die Außenform des zweiten Verschlussteils 30 weist am dem Gewinde 34 abgewandten Ende eine sich bevorzugt vom Außendurchmesser D8 bis zum Innendurchmesser D7 erstreckende Verjüngung 32 auf, die für einen optisch gefälligen Übergang zum seilartigen Band 4 sorgt. Die Figur 5-3 zeigt das zweite Verschlussteil 30 in perspektivischer Ansicht.

Die Figur 6 illustriert das erste Verschlussteil 8 und zweite Verschlussteil 30 der Schließe 2 jeweils in einer Seitenansicht. Beim Verschließen der Schließe 2 wird zunächst eine Magnetverbindung zwischen der Innenhülse 10 des ersten Verschlussteils 8 und dem zweiten Verschlussteil 30 gebildet. Anschließend lässt sich die zur Innenhülse 10 dreh- und axial schiebebewegliche Außenhülse 20 mit dem zweiten Verschlussteil 30 verbinden, indem die korrespondierenden Gewinde, also das Innengewinde 26 der Außenhülse 20 und das Außengewinde 34 des zweiten Verschlussteils 30, ineinandergreifen. Beim Aufsetzen der Außenhülse 20 auf das zweite Verschlussteil 30 wird die Außenhülse 20 durch die Innenhülse 10 geführt. Im geschlossenen Zustand der Schließe 2 berühren sich die Anlagefläche 28 der Außenhülse 20 und die Anlagefläche 38 des zweiten Verschlussteils 30.

Die maximale Eintauchtiefe L5, die das zweite Verschlussteil 30 in die Außenhülse 20 des ersten Verschlussteils 8 bei darin eingesetzter Innenhülse 10 eintauchen kann, bevor das zweite Verschlussteil 30 mit der Innenhülse 10 in Kontakt kommen würde, ist dabei geringfügig größer als die Länge L4, mit der das zweite Verschlussteil 30 tatsächlich bei bestimmungsgemäßem Schließen der Schließe 2 in das erste Verschlussteil 8 eintaucht. Die Eintauchtiefe L5 bildet sich aus der Länge L3 des Abschnitts der Außenhülse 20 mit dem Innendurchmesser D5 abzüglich der Höhe H1 des Endstücks der Innenhülse 10. Dies stellt sicher, dass zum einen kein Spalt zwischen dem ersten Verschlussteil 8 und dem zweiten Verschlussteil 30 bei geschlossener Schließe 2 entsteht, sondern die Anlageflächen 28 und 38 auf Stoß aneinander anliegen. Zum anderen wird auf diese Weise das Spiel zwischen der Rückhaltekante 16 der Innenhülse 10 und der Rückhaltekante 24 der Außenhülse 20 des ersten Verschlussteils 8 minimiert.

### Bezugszeichenliste

- 1: Armband
- 2: Schließe
- 4: seilartiges Band
- 8: erstes Verschlussteil
- 10: Innenhülse
- 12: erster Magnet
- 14: Aufnahme der Innenhülse
- 16: außenliegende Rückhaltekante
- 20: Außenhülse
- 22: Verjüngung
- 24: innenliegende Rückhaltekante
- 26: Innengewinde
- 28: Anlagefläche des ersten Verschlussteils
- 30: zweites Verschlussteil
- 32: Verjüngung
- 34: Außengewinde
- 36: Aufnahme des zweiten Verschlussteils
- 38: Anlagefläche des zweiten Verschlussteils
- 40: zweiter Magnet

- D1: Innendurchmesser der Innenhülse
- D2: Außendurchmesser der Innenhülse
- D3: Außendurchmesser des Endstücks der Innenhülse
- D4: erster Innendurchmesser der Außenhülse
- D5: zweiter Innendurchmesser der Außenhülse
- D6: Außendurchmesser der Außenhülse
- D7: Innendurchmesser der Aufnahme
- D8: Außendurchmesser des zweiten Verschlussteils
- H1: Höhe des Endstücks der Innenhülse
- L1: Länge des Abschnitts der Innenhülse mit D2
- L2: Länge des Abschnitts der Außenhülse mit D4
- L3: Länge des Abschnitts der Außenhülse mit D5
- L4: Länge des Außengewindes
- L5: Eintauchtiefe

## Patentansprüche

1. Armband- oder Kettenschließe (2) mit einer zylindrischen Grundform für als Armband oder Kette verwendete seilartige Bänder (4), aufweisend ein erstes Verschlussteil (8) und ein mit dem ersten Verschlussteil (8) über eine kraftschlüssige magnetische Verbindung zusammenwirkendes zweites Verschlussteil (30), wobei das erste Verschlussteil (8) mehrteilig mit einer Innenhülse (10) und einer Außenhülse (20) ausgeführt ist und die Außenhülse (20) über die Innenhülse (10) geschoben ist, wobei die Innenhülse (10) und die Außenhülse (20) zueinander drehbeweglich und/oder axial schiebebeweglich sind und das erste Verschlussteil (8) und das zweite Verschlussteil (30) zusätzlich zur kraftschlüssigen Verbindung formschlüssig korrespondierende Eingriffsglieder (26, 34) aufweisen, die bei geschlossener Schließe (2) ineinandergreifen, **dadurch gekennzeichnet, dass**
- das erste Verschlussteil (8) zur Aufnahme eines ersten Endes des seilartigen Bandes (4) an der bei geschlossener Schließe (2) dem zweiten Verschlussteil (30) abgewandten Seite mittels der Innenhülse (10) einen einseitig offenen Hohlkörper mit einer von der Innenhülse (10) gebildeten Aufnahme (14) zum Einschieben des ersten Endes des seilartigen Bandes (4) in Form eines Taus oder Lederbandes sowie zur Fixierung des ersten Endes am ersten Verschlussteil (8) über eine erste Verbindung bildet, und
- das zweite Verschlussteil (30) an der bei geschlossener Schliesse (2) dem ersten Verschlussteil (8) abgewandten Seite zur Aufnahme eines zweiten Endes des seilartigen Bandes (4) einen einseitig offenen Hohlkörper mit einer Aufnahme (36) zum Einschieben des zweiten Endes des seilartigen Bandes (4) in Form eines Taus oder Lederbandes sowie zur Fixierung des zweiten Endes am zweiten Verschlussteil (30) über eine zweite Verbindung bildet, **und dass** bei vollständig geschlossener Schließe (2) die innerhalb der Außenhülse (20) drehbewegliche Innenhülse (10) infolge der magnetischen Verbindung gegen das zweite Verschlussteil (30) angestellt ist.

2. Schließe (2) nach Anspruch 1, **dadurch gekennzeichnet, dass** das erste Verschlussteil (8) oder das zweite Verschlussteil (30) einen ersten Magneten (12) aufweist und das jeweils andere Verschlussteil entweder einen zweiten Magneten (40) aufweist oder zumindest teilweise aus magnetisierbarem Werkstoff ausgeführt ist, wobei die kraftschlüssige Verbindung entweder über den ersten Magneten (12) und den zweiten Magneten (40) oder über den ersten Magneten (12) und den magnetisierbaren Werkstoff gebildet ist.

3. Schließe (2) nach einem der vorherigen Ansprüche, **dadurch gekennzeichnet, dass** die formschlüssig korrespondierenden Eingriffsglieder (26, 34) als Innengewinde (26) und als Außengewinde (34) ausgeführt sind.

4. Schließe (2) nach einem der vorherigen Ansprüche, **dadurch gekennzeichnet, dass** die Innenhülse (10) und die Außenhülse (20) derart miteinander korrespondierende Rückhaltekanten (16, 24) aufweisen, dass bei geschlossener Schließe (2) die Innenhülse (10) bei einer Zugbelastung entgegen der Schließrichtung der Schließe (2) von der Außenhülse (20) zurückgehalten wird.

5. Schließe (2) nach einem der vorhergehenden Ansprüche, **dadurch gekennzeichnet, dass** die Länge L1 der Innenhülse (10) derart kürzer ist als die Länge L2 der Außenhülse (20), dass die Innenhülse (10) bei geschlossener Schließe (2) radial vollständig von der Außenhülse (20) umschlossen ist.

6. Schließe (2) nach einem der vorherigen Ansprüche in Verbindung mit Anspruch 2, **dadurch gekennzeichnet, dass** der erste Magnet (12) und/oder der zweite Magnet (40) bei geöffneter Schließe (2) mit in die Verschlussteile (8, 30) der Schließe (2) eingesetzten Enden des seilartigen Bandes (4) nach außen nicht sichtbar verkapselt ist.

7. Schließe (2) nach einem der vorherigen Ansprüche in Verbindung mit Anspruch 2, **dadurch gekennzeichnet, dass** der erste (12) oder der zweite Magnet (40) von der Innenhülse (10) aufgenommen ist.

8. Schließe (2) nach einem der vorherigen Ansprüche in Verbindung mit Anspruch 4, **dadurch gekennzeichnet, dass** das erste Verschlussteil (8) und das zweite Verschlussteil (30) Anlageflächen (28, 38) aufweisen, die bei geschlossener Schließe (2) unmittelbar in Kontakt miteinander kommen, bevor die einander zugewandten korrespondierenden Rückhaltekanten (16, 24) sich berühren.

9. Schließe (2) nach einem der vorherigen Ansprüche, **dadurch gekennzeichnet, dass** zumindest der äußere Teil des ersten Verschlussteils (8) und/oder des zweiten Verschlussteils (30) einen ringförmigen Querschnitt bilden.

10. Schließe (2) nach einem der vorhergehenden Ansprüche, **dadurch gekennzeichnet, dass** die Aufnahme (14) des ersten Verschlussteils (8) und /oder die Aufnahme (36) des zweiten Verschlussteils (30) durch eine einseitig offene, nicht durchgängige Bohrung gebildet sind, in deren Bohrgrund ein Magnet (12, 40) angeordnet ist.

11. Schließe (2) nach einem der vorhergehenden Ansprüche, **dadurch gekennzeichnet, dass** das erste Verschlussteil (8) und das zweite Verschlussteil (30) einen gleich großen Außendurchmesser aufweisen und bei geschlossener Schließe (2) ein ebener Übergang mit kantenfreier Oberfläche zwischen beiden Verschlussteilen (8, 30) realisiert ist.

12. Armband (1) oder Kette, **dadurch gekennzeichnet, dass** zum Schließen des Armbandes (1) oder der Kette eine Schließe (2) nach einem der vorherigen Ansprüche vorgesehen ist, wobei die Enden des seilartigen Bandes (4) jeweils in der Aufnahme (14) des ersten Verschlussteils (8) und der Aufnahme (36) des zweiten Verschlussteils (30) aufgenommen und an den Verschlussteilen (8, 30) fixiert sind.

## Claims

1. Bracelet or necklace clasp (2) with a basic cylindrical shape for rope-like straps (4) used as a bracelet or a necklace, having a first locking part (8) and a second locking part (30) interacting with the first locking part (8) by means of a force fitting, magnetic connection, wherein the first locking part (8) is made in several parts with an inner sleeve (10) and an outer sleeve (20) and the outer sleeve (20) is slid over the inner sleeve (10), wherein the inner sleeve (10) and the outer sleeve (20) can rotate with respect to each other and/or can move axially with respect to each other and the first locking part (8) and the second locking part (30) in addition have corresponding positive locking engagement members (26, 34) for a force-fitting connection, said members engaging with each other when the clasp (2) is closed, **characterised in that**
- in order to receive a first end of the rope-like strap (4) on the side facing away from the second locking part (30), when the clasp (2) is closed, by the inner sleeve (10), the first locking part (8) forms a hollow body, open on one side, with a receptacle (14) formed by the inner sleeve (10) for inserting the first end of the rope-like strap (4) in the form of a rope or leather strap and for securing the first end to the first locking part (8) by means of a first connection, and
- in order to receive a second end of the rope-like strap (4), the second locking part (30) on the side facing away from the first locking part (8) when the clasp (2) is closed forms a hollow body, open on one side, with a receptacle (36) for inserting the second end of the rope-like strap (4) in the form of a rope or leather strap and for securing the second end to the second locking part (30) by means of a second connection, **and that,** with the clasp (2) completely closed, the inner sleeve (10) rotatable within the outer sleeve (20) is placed against the second locking part (30) due to the magnetic connection.

2. Clasp (2) according to claim 1, **characterised in that** the first locking part (8) or the second locking part (30) has a first magnet (12) and the other respective locking part either has a second magnet (40) or is made, at least partially, out of a magnetisable material, wherein the force fitting connection is formed either by the first magnet (12) and the second magnet (40) or by the first magnet (12) and the magnetisable material.

3. Clasp (2) according to any one of the preceding claims, **characterised in that** the engagement members (26, 34) with corresponding positive fit, are made as internal threads (26) and as external threads (34).

4. Clasp (2) according to any one of the preceding claims, **characterised in that** the inner sleeve (10) and the outer sleeve (20) have mutually corresponding retaining edges (16, 24) such that, with the clasp (2) closed, the inner sleeve (10) is retained by the outer sleeve (20) when a tensile force acts against the closing direction of the clasp (2).

5. Clasp (2) according to any one of the preceding claims, **characterised in that** the length L1 of the inner sleeve (10) is shorter than the length L2 of the outer sleeve (20) such that, with the clasp (2) closed, the inner sleeve (10) is radially encircled completely by the outer sleeve (20).

6. Clasp (2) according to any one of the preceding claims in conjunction with claim 2, **characterised in that** the first magnet (12) and/or the second magnet (40), with the clasp (2) open, are/is encapsulated, but not visible externally, with ends of the rope-like strap (4) inserted in the locking parts (8, 30) of the clasp (2).

7. Clasp (2) according to any one of the preceding claims in conjunction with claim 2, **characterised in that** the first (12) or the second magnet (40) is housed in the inner sleeve (10).

8. Clasp (2) according to any one of the preceding claims in conjunction with claim 4, **characterised in that** the first locking part (8) and the second locking part (30) have contact surfaces (28, 38) which, with the clasp (2) closed, are in direct contact with each other before the corresponding retaining edges (16, 24) facing each other touch.

9. Clasp (2) according to any one of the preceding claims, **characterised in that** at least the outer part of the first locking part (8) and/or of the second locking part (30) form(s) a circular cross section.

10. Clasp (2) according to any one of the preceding claims, **characterised in that** the acceptance (14) of the first locking part (8) and /or the acceptance (36) of the second locking part (30) is formed by a one-sided, open, blind hole, at the base of which a magnet (12, 40) is arranged.

11. Clasp (2) according to any one of the preceding claims, **characterised in that** the first locking part (8) and the second locking part (30) have the same sized outer diameters and, with the clasp (2) closed, a smooth transition is created with an edge-free surface between both locking parts (8, 30).

12. Bracelet (1) or necklace, **characterised in that,** to close the bracelet (1) or the necklace, a clasp (2) according to any one of the preceding claims is provided wherein the ends of the rope-like strap (4) are received respectively in the receptacle (14) of the first locking part (8) and the receptacle (36) of the second locking part (30) and are secured to the locking parts (8, 30).

## Revendications

1. Fermoir (2) de bracelet ou de collier avec une forme de base cylindrique pour des bandes (4) en forme de cordon utilisées comme bracelet ou collier, présentant une première pièce de fermeture (8) et une deuxième pièce de fermeture (30) interagissant avec la première pièce de fermeture (8) par une liaison magnétique entraînée par adhérence, la première pièce de fermeture (8) étant réalisée en plusieurs parties avec un manchon intérieur (10) et un manchon extérieur (20) et le manchon extérieur (20) étant glissé sur le manchon intérieur (10), le manchon intérieur (10) et le manchon extérieur (20) étant mobiles en rotation et/ou coulissés dans le sens axial l'un par rapport à l'autre et la première pièce de fermeture (8) et la deuxième pièce de fermeture (30) présentant, en plus de la liaison entraînée par adhérence, des éléments d'engagement positif (26, 34) correspondants qui s'imbriquent lorsque le fermoir (2) est fermé, **caractérisée en ce que**
- la première pièce de fermeture (8), destinée à réceptionner une première extrémité de la bande (4) en forme de cordon sur le côté opposé à la deuxième pièce de fermeture (30) lorsque le fermoir (2) est fermé au moyen du manchon intérieur (10), forme un corps creux ouvert sur un côté avec un logement (14) formé du manchon intérieur (10) pour insérer la première extrémité de la bande (4) en forme de cordon, notamment en forme de filin ou de bracelet en cuir, ainsi que pour fixer la première extrémité à la première pièce de fermeture (8) par une première liaison, et
- la deuxième pièce de fermeture (30) sur le côté opposé à la première pièce de fermeture (8) lorsque le fermoir (2) est fermé, destinée à réceptionner une deuxième extrémité de la bande (4) en forme de cordon, forme un corps creux ouvert sur un côté avec un logement (36) pour insérer la deuxième extrémité de la bande (4) en forme de cordon, notamment en forme de filin ou de bracelet en cuir, ainsi que pour fixer la deuxième extrémité à la deuxième pièce de fermeture (30) par une deuxième liaison, **et en ce que** le manchon intérieur (10) mobile en rotation à l'intérieur du manchon extérieur (20) est appliqué contre la deuxième pièce de fermeture (30) suite à la liaison magnétique lorsque le fermoir (2) est entièrement fermé.

2. Fermoir (2) selon la revendication 1, **caractérisé en ce que** la première pièce de fermeture (8) ou la deuxième pièce de fermeture (30) présente un premier aimant (12) et l'autre pièce de fermeture soit présente respectivement un deuxième aimant (40), soit est exécuté au moins partiellement à partir d'un matériau magnétisable, la liaison entraînée par adhérence étant formée soit par le premier aimant (12) et le deuxième aimant (40), soit par le premier aimant (12) et le matériau magnétisable.

3. Fermoir (2) selon l'une des revendications précédentes, **caractérisé en ce que** les éléments d'engagement positif (26, 34) correspondants sont exécutés comme un manchon intérieur (26) et comme un manchon extérieur (34).

4. Fermoir (2) selon l'une des revendications précédentes, **caractérisé en ce que** le manchon intérieur (10) et le manchon extérieur (20) présentent des bords de retenue (16, 24) correspondant entre eux de telle sorte que le manchon intérieur (10) est retenu par le manchon extérieur (20) avec une charge de traction contre le sens de fermeture du fermoir (2) lorsque ledit fermoir (2) est fermé.

5. Fermoir (2) selon l'une des revendications précédentes, **caractérisé en ce que** la longueur L1 du manchon intérieur (10) est plus courte que la longueur L2 du manchon extérieur (20) de telle sorte que le manchon intérieur (10) est enserré entièrement dans le sens radial par le manchon extérieur (20) lorsque le fermoir (2) est fermé.

6. Fermoir (2) selon l'une des revendications précédentes et en relation avec la revendication 2, **caractérisé en ce que** le premier aimant (12) et/ou le deuxième aimant (40) n'est/ne sont pas visible(s) de l'extérieur avec les extrémités de la bande (4) en forme de cordon insérées dans les pièces de fermeture (8, 30) du fermoir (2) lorsque ledit fermoir (2) est ouvert.

7. Fermoir (2) selon l'une des revendications précédentes et en relation avec la revendication 2, **caractérisé en ce que** le premier (12) ou le deuxième aimant (40) est réceptionné par le manchon intérieur (10).

8. Fermoir (2) selon l'une des revendications précédentes et en relation avec la revendication 4, **caractérisé en ce que** la première pièce de fermeture (8) et la deuxième pièce de fermeture (30) présentent des surfaces d'appui (28, 38) qui viennent directement en contact l'une avec l'autre, lorsque le fermoir (2) est fermé, avant que les bords de retenue (16, 24) correspondants entre eux se touchent.

9. Fermoir (2) selon l'une des revendications précédentes, **caractérisé en ce qu'**au moins la pièce extérieure de la première pièce de fermeture (8) et/ou de la deuxième pièce de fermeture (30) forment une section annulaire.

10. Fermoir (2) selon l'une des revendications précédentes, **caractérisé en ce que** le logement (14) de la première pièce de fermeture (8) et/ou le logement (36) de la deuxième pièce de fermeture (30) sont formés d'un trou non continu ouvert d'un seul côté dans le fond duquel est disposé un aimant (12, 40).

11. Fermoir (2) selon l'une des revendications précédentes, **caractérisé en ce que** la première pièce de fermeture (8) et la deuxième pièce de fermeture (30) présentent un diamètre extérieur de même dimension et un passage plat à la surface sans bord est réalisé entre les deux pièces de fermeture (8, 30) lorsque le fermoir (2) est fermé.

12. Bracelet (1) ou collier, **caractérisé en ce qu'**un fermoir (2) est prévu pour fermer ou ouvrir le bracelet (1) ou le collier selon l'une des revendications précédentes, les extrémités de la bande (4) en forme de cordon sont logées respectivement dans le logement (14) de la première pièce de fermeture (8) et le logement (36) de la deuxième pièce de fermeture (30) et fixées sur les pièces de fermeture (8, 30).
